# EUROPÄISCHE PATENTSCHRIFT

(11) **EP 1 149 365 B1**
(45) Veröffentlichungstag und Bekanntmachung des Hinweises auf die Patenterteilung: **25.09.2002**
(21) Anmeldenummer: 00910526.3
(22) Anmeldetag: 02.02.2000
(51) Int. Cl.: G07D 11/00, B65H 1/08

(54) **BANKNOTENBEHÄLTER FÜR GELDAUSGABEAUTOMATEN**
BANK NOTE CONTAINER FOR CASH DISPENSER
CAISSON POUR BILLETS DE BANQUE POUR DES DISTRIBUTEURS AUTOMATIQUES DE BILLETS

(30) Priorität: 04.02.1999 DE 19904540
(43) Veröffentlichungstag der Anmeldung: 31.10.2001
(73) Patentinhaber: Wincor Nixdorf GmbH & Co KG, 33106 Paderborn (DE)
(72) Erfinder: HOLLAND-LETZ, Günter, D-33106 Paderborn (DE); OPPENHEIMER, Gerd, D-33178 Borchen (DE); NEUMANN, Ulrich, D-59556 Lippstadt (DE)
(86) Internationale Anmeldenummer: DE0000320
(87) Internationale Veröffentlichungsnummer: WO00046763

(56) Entgegenhaltungen:
- EP-A- 0 600 848
- US-A- 5 092 575

## Beschreibung

Die Erfindung betrifft einen Banknotenbehälter für Geldausgabeautomaten gemäß dem Oberbegriff des Anspruchs 1. Ein Banknotenbehälter der genannten Art ist aus der DE 36 50 424 T2 bekannt.

Damit Geldausgabeautomaten nicht wegen Geldmangels außer Betrieb gehen müssen, muß der Füllstand der Geldkassetten kontrollierbar sein. Im allgemeinen wird über die Anwendungssoftware des Geldausgabeautomaten der Bestand bilanziert. Dazu müssen die anfänglichen Füllmengen der Geldkassetten oder Banknotenbehälter eingegeben werden, von denen die Auszahlungen abgezogen werden.

In vielen Fällen werden die Füllmengen nicht eingegeben. Andererseits soll jedoch die Betriebsbereitschaft des Geldausgabeautomaten gesichert sein, insbesondere für den Betrieb an Wochenenden. In der DE 36 50 424 T2 wird eine in dem Banknotenbehälter gelagerte Stange vorgeschlagen, die durch eine Federzunge am Andruckschieber beim Erreichen der Meldestellung verschoben wird, so daß ein vor dem Banknotenbehälter außerhalb desselben angeordneter Kontakt geschlossen wird. Ein Anschlag auf der Stange ist für unterschiedliche Restmengenvorgaben einstellbar. Die Kontaktgabe bleibt jedoch nicht bis zum vollständigen Entleeren des Banknotenbehälters bestehen, da die Meldung wieder verschwindet, wenn die Federzunge beim weiteren Vorschieben des Andruckschiebers über den Anschlag auf der Stange gleitet. Außerdem kann die elektrische Speicherung der Meldung bei einer Unterbrechung des Betriebs, beispielsweise durch Herausziehen des Banknotenbehälters aus dem Geldausgabeautomaten verloren gehen.

Aus der DE 38 31 658 A1 ist bekannt, vor der Frontwand des Banknotenbehälters und außerhalb desselben einen Reedschalter anzuordnen, während in dem Banknotenbehälter am Andruckschieber ein Dauermagnet befestigt ist, um bei Annäherung des Andruckschiebers an die Frontwand den Reed-Schalter zu betätigen. Nachteilig bei dieser Lösung ist die ungenaue Meldung durch die unterschiedliche magnetische Feldstärke der Dauermagneten und die unterschiedliche Ansprechempfindlichkeit des Reed-Kontaktes, die kurze Reichweite, die nur eine kleine Restmenge erlaubt, und die fehlende Einstellmöglichkeit auf unterschiedliche Restmengen, bei denen die Meldung erfolgen soll.

Der Erfindung liegt die Aufgabe zugrunde, einen Banknotenbehälter der im Oberbegriff des Anspruchs 1 angegebenen Art so auszubilden, daß auch bei relativ großen Restmengen eine zuverlässige und genaue Meldung gegeben werden kann, die auch bei weiterem Betrieb des Banknotenbehälters erhalten bleibt, bis der Behälter wieder nachgefüllt wird.

Diese Aufgabe wird erfindungsgemäß durch die im kennzeichnenden Teil des Anspruchs 1 angegebenen Merkmale gelöst.

Bei der erfindungsgemäßen Lösung steht das Schaltelement über den gesamten Verschiebeweg des Andruckschiebers mit der Schalterbetätigungsbahn in Kontakt. Am Schaltpunkt, der beispielsweise durch eine Stufe in der Schalterbetätigungsbahn gebildet wird, ändert sich der Schaltzustand des Schalters, so daß an diesem Punkt eine Meldung an der Anzeigevorrichtung angezeigt werden kann. Da der geänderte Schaltzustand erhalten bleibt, bis auch die letzte Banknote abgezogen wurde und der Andruckschieber seine der Frontwand nahe Endstellung erreicht hat, bleibt die Meldung unabhängig von der Stellung des Andruckschiebers erhalten und zwar auch dann, wenn der Betrieb beispielsweise durch Herausziehen der Kassette aus dem Geldausgabeautomaten unterbrochen wird. Darüber hinaus ist die erfindungsgemäße Lösung auch bei großen Restmengen anwendbar.

Vorzugsweise ist der Schalter ein Mikroschalter mit einem das Schaltelement bildenden Schwenkhebel, der eine an der Schalterbetätigungsbahn anliegende Rolle tragen kann. Der Schalter kann aber auch von einer Gabellichtschranke gebildet sein, deren Lichtweg durch das verstellbare Schaltelement unterbrechbar ist. Bei einer weiteren Ausführungsform ist der Schalter von einem Hall-Sensor gebildet, dem ein an dem verstellbaren Schaltelement angeordneter Permanentmagnet zugeordnet ist.

Um die Restmenge, bei der eine Meldung erfolgen soll, entsprechend den jeweiligen Erfordernissen einstellen zu können, ist es zweckmäßig, wenn der Schaltpunkt entlang der Schalterbetätigungsbahn verstellbar ist. Vorzugsweise ist der Schalter an dem Andruckschieber angeordnet und hat ein senkrecht zum Banknotenbehälter auslenkbares Schaltelement, wobei die Schalterbetätigungsbahn am Banknotenbehälter vorgesehen ist und zwei Bahnabschnitte mit verschiedenem Abstand von dem Andruckschieber hat. Um zu verhindern, daß das Schaltelement an der Stufe zwischen den beiden Bahnabschnitten hängen bleibt, sind diese zweckmäßigerweise durch eine Schaltrampe miteinander verbunden.

Um bei der vorstehend genannten Ausführungsform eine Verstellung des Schaltpunktes zu ermöglichen, wird erfindungsgemäß vorgeschlagen, daß in dem Behälterboden im Weg des Schaltelementes eine Nut ausgebildet ist, deren Boden einen ersten Bahnabschnitt bildet, und daß in der Nut ein diese teilweise abdeckender Schieber verstellbar geführt ist, dessen Oberseite mindestens einen Teil des zweiten Bahnabschnittes bildet. Einerseits bleibt bei dieser Lösung der ebene Boden erhalten, auf dem die Banknoten hochkant stehend verschoben werden können. Andererseits erhält man die beiden durch eine Stufe voneinander getrennten Bahnabschnitte der Schalterbetätigungsbahn, wobei die Stufe in Längsrichtung der Schalterbetätigungsbahn verschiebbar ist.

Zwischen dem Schieber und dem sich an ihn zur Behälterrückwand hin anschließenden Bahnabschnitt darf beim Verschieben des Schiebers weder eine Lücke noch eine den Schaltzustand des Schalters beeinflussende Stufe entstehen. Dies läßt sich dadurch erreichen, daß der Schieber - im Querschnitt betrachtet - ein Hut-Profil hat und auf einer sich in die Nut erstreckenden Rippe geführt ist, die den an der Behälterrückwand anschließenden Bahnabschnitt fortsetzt. Mit dieser Führung kann der Schieber mit einer sehr dünnen Oberseite ausgebildet werden, so daß die auftretende Stufe, die sich nicht vollständig vermeiden läßt, noch im Toleranzbereich des Schaltweges des Schaltelementes liegt.

Zweckmäßigerweise ist der Schieber in verschiedenen Stellungen verrastbar, wobei diesen Raststellungen eine am Behälterboden angeordnete Meßskala zugeordnet sein kann, so daß eine Bedienungsperson den Schieber in eine einer bestimmten Restmenge entsprechende Raststellung bringen kann.

Das Verstellen der Andruckschiebers erfolgt zweckmäßigerweise durch einen Stellantrieb mit einem Elektromotor, der an dem Andruckschieber angeordnet ist und an diesem gelagerte Zahnräder antreibt, mit denen der Andruckschieber an sich parallel zu den Seitenwänden des Behälters erstreckenden Zahnstangen geführt ist.

Die Steuerung des Stellantriebes kann dadurch erfolgen, daß eine die Andruckfläche bildende Andruckplatte um eine zur Frontwand und zum Behälterboden parallele Achse schwenkbar an einem Rahmenteil des Andruckschiebers gelagert und von dem Rahmenteil weg vorgespannt ist und daß an dem Andruckschieber ein den Stellantrieb steuernder Schalter angeordnet ist, der durch eine Schwenkbewegung der Andruckplatte betätigbar ist. Wird bei der Bewegung des Andruckschiebers in Richtung auf den Banknotenstapel die Andruckplatte an das Rahmenteil angenähert, weil sich der Banknotenstapel nicht weiter verschieben läßt, so wird dadurch der Schalter betätigt und der Stellantrieb abgeschaltet. Kann der Banknotenstapel durch das Abziehen von Banknoten wieder verschoben werden, so wird die Andruckplatte entlastet und entfernt sich von dem Rahmenteil. Dadurch wird der Schalter abermals betätigt und der Stellantrieb wieder eingeschaltet.

Die folgende Beschreibung erläutert in Verbindung mit den beigefügten Zeichnungen die Erfindung anhand eines Ausführungsbeispieles. Es zeigen:
- Figur 1: einen schematischen Längsschnitt durch den vorderen Abschnitt eines erfindungsgemäßen Banknotenbehälters parallel zu dessen Seitenwänden,
- Figur 2: einen Querschnitt durch den Behälterboden im Bereich der Schalterbetätigungsbahn entlang Linie II-II in Figur 3 und
- Figur 3: eine schematische Draufsicht auf einen Teil des Behälterbodens mit einem Abschnitt der Schalterbetätigungsbahn.

Der in Figur 1 dargestellte Banknotenbehälter umfaßt ein Behälterunterteil 10 mit einem Behälterboden 12, Seitenwänden 14, von denen in der Figur 1 nur eine dargestellt ist, eine Frontwand 16 und eine am entgegengesetzten Ende des Behälterunterteils 10 angeordnete Rückwand, die in der Figur 1 nicht dargestellt ist. Das Behälterunterteil 10 ist durch einen Deckel 18 verschlossen.

Der Behälter dient zur Aufnahme eines Stapels von Banknoten 20, die hochkant auf dem Behälterboden 12 stehen und durch einen allgemein mit 22 bezeichneten Andruckschieber in Richtung auf die Frontwand 16 geschoben werden. In der Frontwand 16 ist eine Öffnung 24 ausgebildet, die durch ein Klappvisier 26 verschlossen werden kann und zum Eingriff der Abzugsrollen 28, 30 einer Vereinzelungsvorrichtung des Geldausgabeautomaten dient, wenn der Banknotenbehälter in diesen eingeschoben ist. Der so weit beschriebene Banknotenbehälter ist an sich bekannt und braucht daher nicht erläutert zu werden.

Der Andruckschieber 22 umfaßt ein Rahmenteil 32, das über Zahnräder 34 auf Zahnstangen 36 gelagert ist, die entlang den Seitenwänden 14 des Behälterunterteils 10 angeordnet sind. Die Zahnräder 34 werden durch einen Schrittmotor 38 angetrieben, der über eine Schleppleitung 40 mit einer nicht dargestellten Stromversorgung und Steuerung verbunden ist.

An dem Rahmenteil 32 ist eine Andruckplatte 42 um eine zur Frontwand 16 und zum Behälterboden 12 parallele Achse 44 schwenkbar gelagert. Die Andruckplatte 42 wird durch eine Feder 46 in einem Abstand von dem Rahmenteil 32 gehalten. An dem Rahmenteil 32 und der Andruckplatte 42 sind einander zugeordnete Schaltkontakte 48, 50 vorgesehen, die bei Kontaktgabe einen Schalter betätigen, durch den der Schrittmotor 38 stillgesetzt wird. Durch diesen Schalter wird die Bewegung des Andruckschiebers 22 gesteuert.

Auf dem Rahmenteil 32 ist ferner ein Mikroschalter 52 angeordnet, dessen mit einer Rolle 54 versehener Schalthebel 56 zwischen einer mit ausgezogenen Linien wiedergegebenen und einer durch strichpunktierte Linien wiedergegebenen Stellung verstellbar ist. Die Rolle des Schalthebels 54 wirkt mit einer allgemein mit 58 bezeichneten Schalterbetätigungsbahn zusammen, die sich parallel zur Bewegungsrichtung des Andruckschiebers 22 erstreckt und einen mit der Bodenoberseite fluchtenden ersten Bahnabschnitt 60 und einen gegenüber diesem abgesenkten zweiten Bahnabschnitt 62 hat, der von dem Boden einer Rinne oder Nut 64 gebildet wird.

Die Länge der Bahnabschnitte 60 und 62 ist einstellbar. Hierzu dient ein Schieber 66, der gemäß Figur 2 ein Hut-Profil hat mit einem Längssteg 68 und zwei zu diesen senkrechten Schenkeln 70, an die sich wiederum rechtwinklig nach außen abgebogene Stege 72 anschließen. Der Schieber 66 ist auf einer Rippe 74 geführt, die sich über einen Teil der Nut 64 in diese hinein erstreckt und deren Höhe so bemessen ist, daß die Oberfläche des Schiebers 68 mit der Innenfläche des Behälterbodens 12 fluchtet, wie dies in den Figuren 1 und 2 zu erkennen ist. An seinem freien Ende hat der Schieber eine schräge Fläche 76, die als Schaltrampe dient. An einer sich an die Schrägfläche 76 nach rückwärts anschließenden Federzunge 78 des Schiebers ist ein Rastnokken 79 ausgebildet, der in Rastvertiefungen 80 eingreifen kann, die in dem Boden der Nut 64 ausgebildet sind. Damit kann der Schieber 66 auf der Führungsrippe 74 verschoben werden, wie dies in Figur 1 durch die verschiedenen in ausgezogenen Linien oder strichpunktierten Linien wiedergegebenen Stellungen angedeutet ist.

Der Schalter 52 ist mit einer nicht dargestellten Anzeigevorrichtung verbunden. Die Schrägfläche 76 an dem Schieber 66 definiert einen Schaltpunkt, an dem der Schalthebel 56 aus der in Figur 1 durch strichpunktierte Linien wiedergegebenen Stellung in die durch ausgezogene Linien wiedergegebene Stellung übergeht, wenn der Andruckschieber 22 sich in Richtung auf die Frontwand 16 bewegt. Da dieser Schaltpunkt einer bestimmten Stellung des Andruckschiebers 22 innerhalb des Behälters entspricht, kann durch diese Schalterbetätigung die Restmenge an Banknoten angezeigt werden, die noch zwischen der Frontwand 16 und der Andruckplatte 42 des Andruckschiebers 22 vorhanden ist. Durch Verschieben des Schiebers 66 kann der Schaltpunkt nach vorne oder rückwärts verlegt und damit die Größe der Restmenge, bei der eine Meldung auf der Anzeigevorrichtung erscheint, bestimmt werden. Um das Einstellen der gewünschten Restmenge zu erleichtern, ist bei der dargestellten Ausführungsform auf der Oberseite der Führungsrippe 74 eine Meßskala 82 aufgetragen, die mit der Rückkante 84 des Schiebers 66 zusammenwirkt.

Wie man in Figur 1 erkennt, hat der Bahnabschnitt 60 der Schalterbetätigungsbahn 58 im Anschluß an die Rückkante 84 des Schiebers 66 ebenfalls eine geringfügige Vertiefung. Jedoch ist die Stärke des Steges 68 des Schiebers 66 und damit die Vertiefung so gering, daß eine dadurch hervorgerufene Bewegung des Schalthebels 56 an dem Schalter 52 nicht zu einer Betätigung desselben führt.

Die herkömmlichen Banknotenbehälter haben üblicherweise an ihrer Außenseite einen Stecker, der mit einem Gegenstecker des Geldausgabeautomaten in Kontakt tritt, wenn der Banknotenbehälter in den Geldausgabeautomaten eingeschoben wird. Über diesen Stecker kann auch die Verbindung des Schalters 52 mit der Anzeigevorrichtung geführt werden, so daß die erfindungsgemäße Banknotenkassette auch in herkömmlichen Bankautomaten eingeschoben werden kann.

## Patentansprüche

1. Banknotenbehälter für Geldausgabeautomaten, umfassend ein im wesentlichen quaderförmiges, zur Aufnahme von Banknoten bestimmtes Behälterunterteil (10) mit einem Boden (12), zwei zueinander parallelen Seitenwänden (14), einer Rückwand und einer Frontwand (16), die eine verschließbare Öffnung (24) zum Abziehen einzelner Banknoten (20) mittels einer Vereinzelungsvorrichtung (28, 30) des Geldausgabeautomaten hat, einen mit dem Behälterunterteil (10) verriegelbaren Deckel (18) und einen Andruckschieber (22), der eine zur Frontwand (16) im wesentlichen parallele Andruckfläche (42) hat, in dem Behälterunterteil (10) parallel zu den Seitenwänden (14) verstellbar angeordnet ist und mit einem eine Anzeigevorrichtung steuernden Schalter (52) zusammenwirkt, **dadurch gekennzeichnet, daß** der Schalter (52) an dem Andruckschieber (22) angeordnet ist und ein senkrecht zum Behälterboden (12) auslenkbares Schaltelement (56) hat, welches mit einer am Behälterboden (12) ausgebildeten Schalterbetätigungsbahn (58) zusammenwirkt, die sich parallel zur Stellrichtung des Andruckschiebers (22) erstreckt und einen einer Restmengenmeldestellung des Andruckschiebers (22) entsprechenden Schaltpunkt zwischen zwei Schaltzuständen definiert, deren einer dem Stellweg des Andruckschiebers (22) zwischen einer der Rückwand nahen Endstellung und der Restmengenmeldestellung entspricht und deren anderer dem Stellweg des Andruckschiebers (22) zwischen der Restmengenmeldestellung und einer der Frontwand (16) nahen Endstellung entspricht.

2. Banknotenbehälter nach Anspruch 1, **dadurch gekennzeichnet, daß** der Schaltpunkt entlang der Schalterbetätigungsbahn (58) verstellbar ist.

3. Banknotenbehälter nach Anspruch 1 oder 2, **dadurch gekennzeichnet, daß** die Schalterbetätigungsbahn (58) zwei Bahnabschnitte (60, 62) mit verschiedenem Abstand von dem Andruckschieber (22) hat.

4. Banknotenbehälter nach Anspruch 3, **dadurch gekennzeichnet, daß** die beiden Bahnabschnitte (60, 62) durch eine Schaltrampe (76) verbunden sind.

5. Banknotenbehälter nach Anspruch 3 oder 4, **dadurch gekennzeichnet, daß** in dem Behälterboden (12) im Weg des Schaltelementes (56) eine Nut (64) ausgebildet ist, deren Boden einen ersten Bahnabschnitt (62) bildet, und daß in der Nut (64) ein diese teilweise abdeckender Schieber (66) verstellbar geführt ist, dessen Oberseite (68) mindestens einen Teil des zweiten Bahnabschnittes (60) bildet.

6. Banknotenbehälter nach Anspruch 5, **dadurch gekennzeichnet, daß** der Schieber (66) - im Querschnitt betrachtet - ein Hut-Profil hat und auf einer sich in die Nut (64) erstreckenden Rippe (74) geführt ist.

7. Banknotenbehälter nach Anspruch 5 oder 6, **dadurch gekennzeichnet, daß** der Schieber (66) in verschiedenen Stellungen verrastbar ist.

8. Banknotenbehälter nach einem der Ansprüche 5 bis 7, **dadurch gekennzeichnet, daß** dem Schieber (66) eine an dem Banknotenbehälter (12) angeordnete Meßskala (82) zugeordnet ist.

9. Banknotenbehälter nach einem der Ansprüche 1 bis 8, **dadurch gekennzeichnet, daß** der Schalter (52) ein Mikroschalter mit einem das Schaltelement bildenden Schwenkhebel (56) ist.

10. Banknotenbehälter nach einem der Ansprüche 1 bis 8, **dadurch gekennzeichnet, daß** der Schalter eine Gabellichtschranke ist, deren Lichtweg durch das verstellbare Schaltelement unterbrechbar ist.

11. Banknotenbehälter nach einem der Ansprüche 1 bis 8, **dadurch gekennzeichnet, daß** der Schalter von einem Hall-Sensor gebildet ist, dem ein an dem verstellbaren Schaltelement angeordneter Permanentmagnet zugeordnet ist.

12. Banknotenbehälter nach einem der Ansprüche 1 bis 11, **dadurch gekennzeichnet, daß** der Andruckschieber (22) einen Elektromotor (38) trägt, der an dem Andruckschieber (22) gelagerte Zahnräder (34) antreibt, mit dessen der Andruckschieber (22) an sich parallel zu den Seitenwänden (14) erstreckenden Zahnstangen (36) geführt ist.

13. Banknotenbehälter nach einem der Ansprüche 1 bis 12, **dadurch gekennzeichnet, daß** eine die Andruckfläche bildende Andruckplatte (42) um eine zur Frontwand (16) und zum Behälterboden (12) parallele Achse (44) schwenkbar an einem Rahmenteil (32) des Andruckschiebers (22) gelagert und von dem Rahmenteil (32) weg vorgespannt ist und daß an dem Andruckschieber (22) ein den Stellantrieb steuernder Schalter angeordnet ist, der durch eine Schwenkbewegung der Andruckplatte (42) betätigbar ist.

## Claims

1. Banknote container for automated teller machines, comprising an essentially cuboidal bottom container part (10) which is intended for accommodating banknotes and has a base (12), two mutually parallel side walls (14), a rear wall and a front wall (16), which has a closable opening (24) for the withdrawal of individual banknotes (20) by means of a separating device (28, 30) of the automated teller machine, and also comprising a cover (18), which can be locked to the bottom container part (10), and a pressure-exerting slide (22), which has a pressure-exerting surface (42) which is essentially parallel to the front wall (16), is arranged in the bottom container part (10) such that it can be adjusted parallel to the side walls (14), and interacts with a switch (52) which controls a display device, **characterized in that** the switch (52) is arranged on the pressure-exerting slide (22) and has a switching element (56) which can be deflected perpendicularly to the container base (12) and interacts with a switch-actuating track (58) which is formed on the container base (12), extends parallel to the adjustment direction of the pressure-exerting slide (22) and defines a switching point between two switching states which corresponds to a remaining-quantity-signalling position of the pressure-exerting slide (22), one switching state corresponding to the adjustment path of the pressure-exerting slide (22) between the remaining-quantity-signalling position and an end position in the vicinity of the rear wall, and the other switching state corresponding to the adjustment path of the pressure-exerting slide (22) between the remaining-quantity-signalling position and an end position in the vicinity of the front wall (16).

2. Banknote container according to Claim 1, **characterized in that** it is possible to adjust the switching point along the switch-actuating track (58).

3. Banknote container according to Claim 1 or 2, **characterized in that** the switch-actuating track (58) has two track sections (60, 62) at different distances from the pressure-exerting slide (22).

4. Banknote container according to Claim 3, **characterized in that** the two track sections (60, 62) are connected by a switching ramp (76).

5. Banknote container according to Claim 3 or 4, **characterized in that** a groove (64) is formed in the container base (12), in the path of the switching element (56), and its base forms a first track section (62), and **in that** guided in an adjustable manner in the groove (64) is a slide (66) which partially covers said groove and of which the top side (68) forms at least part of the second track section (60).

6. Banknote container according to Claim 5, **characterized in that** the slide (66) - as seen in cross section - has a hat profile and is guided on a rib (74) which extends into the groove (64).

7. Banknote container according to Claim 5 or 6, **characterized in that** the slide (66) can be latched in different positions.

8. Banknote container according to one of Claims 5 to 7, **characterized in that** the slide (66) is assigned a measuring scale (82) which is arranged on the banknote container (12).

9. Banknote container according to one of Claims 1 to 8, **characterized in that** the switch (52) is a microswitch with a pivoting lever (56) forming the switching element.

10. Banknote container according to one of Claims 1 to 8, **characterized in that** the switch is a fork-type light barrier, of which the light path can be interrupted by the adjustable switching element.

11. Banknote container according to one of Claims 1 to 8, **characterized in that** the switch is formed by a Hall-effect sensor which is assigned a permanent magnet arranged on the adjustable switching element.

12. Banknote container according to one of Claims 1 to 11, **characterized in that** the pressure-exerting slide (22) bears an electric motor (38) which drives gearwheels (34) which are mounted on the pressure-exerting slide (22) and by means of which the pressure-exerting slide (22) is guided on racks (36) which extend parallel to the side walls (14).

13. Banknote container according to one of Claims 1 to 12, **characterized in that** a pressure-exerting plate (42), which forms the pressure-exerting surface, is mounted on a frame part (32) of the pressure-exerting slide (22) such that it can be pivoted about a pin (44) parallel to the front wall (16) and the container base (12), and it is prestressed away from the frame part (32), and **in that** arranged on the pressure-exerting slide (22) is a switch which controls the actuating drive and can be actuated by a pivoting movement of the pressure-exerting plate (42).

## Revendications

1. Caisson pour billets de banque pour des distributeurs automatiques de billets, comportant une partie (10) inférieure de caisson essentiellement parallélépipédique, destinée à recevoir des billets de banque, pourvue d'un fond (12), de deux parois (14) latérales parallèles, d'une paroi arrière et d'une paroi (16) avant, qui possède une ouverture (24) pouvant être fermée et destinée à prélever des billets (20) de banque individuels au moyen d'un dispositif (28, 30) de déliassage du distributeur automatique de billets, comportant un couvercle (18) pouvant être verrouillé sur la partie (10) inférieure de caisson, et comportant un élément (22) coulissant de pression, qui possède une face (42) de pression essentiellement parallèle à la paroi (16) avant, est disposé mobile parallèlement aux parois (14) latérales dans la partie (10) inférieure de caisson et coopère avec un commutateur (52) commandant un dispositif d'affichage, **caractérisé en ce que** le commutateur (52) est disposé sur l'élément (22) coulissant de pression et possède un élément (56) de commutation, qui peut être dévié perpendiculairement au fond (12) du caisson et qui coopère avec une voie (58) d'actionnement de commutateur formée sur le fond (12) du caisson, laquelle s'étend parallèlement à la direction de déplacement de l'élément (22) coulissant de pression et définit un point de commutation entre deux états de commutation qui correspond à une position de l'élément (22) coulissant de pression qui signale la quantité restante, l'un des états de commutation correspondant à la course de déplacement de l'élément (22) coulissant de pression entre une position finale proche de la paroi arrière et la position signalant la quantité restante, et l'autre état de commutation correspondant à la course de déplacement de l'élément (22) coulissant de pression entre la position signalant la quantité restante et une position finale proche de la paroi (16) avant du caisson.

2. Caisson pour billets de banque suivant la revendication 1, **caractérisé en ce que** le point de commutation peut être déplacé le long de la voie (58) d'actionnement de commutateur.

3. Caisson pour billets de banque suivant la revendication 1 ou 2, **caractérisé en ce que** la voie (58) d'actionnement de commutateur possède deux tronçons (60, 62) de voie à des distances différentes de l'élément (22) coulissant de pression.

4. Caisson pour billets de banque suivant la revendication 3, **caractérisé en ce que** les deux tronçons (60, 62) de voie sont reliés par une rampe (76) de commutation.

5. Caisson pour billets de banque suivant la revendication 3 ou 4, **caractérisé en ce qu'**une rainure (64), dont le fond forme un premier tronçon (62) de voie, est formée dans le fond (12) du caisson dans le chemin de l'élément (56) de commutation, et **en ce qu'**un coulisseau (66), qui recouvre au moins partiellement la rainure (64) et dont le dessus (68) forme au moins une partie du deuxième tronçon (60) de voie, est guidé à déplacement dans la rainure (64).

6. Caisson pour billets de banque suivant la revendication 5, **caractérisé en ce que** le coulisseau (66) possède - vu en coupe transversale - un profil en chapeau, et est guidé sur une nervure (74) s'étendant dans la rainure (64).

7. Caisson pour billets de banque suivant la revendication 5 ou 6, **caractérisé en ce que** le coulisseau (66) peut être encliqueté dans différentes positions.

8. Caisson pour billets de banque suivant l'une des revendications 5 à 7, **caractérisé en ce qu'**une échelle (82) graduée, disposée sur le caisson (12) pour billets de banque, est associée au coulisseau (66).

9. Caisson pour billets de banque suivant l'une des revendications 1 à 8, **caractérisé en ce que** le commutateur (52) est un commutateur miniature doté d'un levier (56) pivotant constituant l'élément de commutation.

10. Caisson pour billets de banque suivant l'une des revendications 1 à 8, **caractérisé en ce que** le commutateur est un capteur photoélectrique à fourche, dont le chemin lumineux peut être interrompu par l'élément mobile de commutation.

11. Caisson pour billets de banque suivant l'une des revendications 1 à 8, **caractérisé en ce que** le commutateur est formé par un capteur à effet Hall, auquel est associé un aimant permanent disposé sur l'élément mobile de commutation.

12. Caisson pour billets de banque suivant l'une des revendications 1 à 11, **caractérisé en ce que** l'élément (22) coulissant de pression porte un moteur (38) électrique, qui entraîne des roues (34) dentées montées sur l'élément (22) coulissant de pression, par lesquelles l'élément (22) coulissant de pression est guidé sur des crémaillères (36) s'étendant parallèlement aux parois (14) latérales.

13. Caisson pour billets de banque suivant l'une des revendications 1 à 12, **caractérisé en ce qu'**une plaque (42) de pression constituant la face de pression est montée à pivotement, autour d'un axe (44) parallèle à la paroi (16) avant et au fond (12) du caisson, sur une partie (32) de bâti de l'élément (22) coulissant de pression et est précontrainte en éloignement de la partie (32) de bâti, et **en ce qu'**un interrupteur, qui commande le moteur d'entraînement et peut être actionné par un mouvement de pivotement de la plaque (42) de pression, est disposé sur l'élément (22) coulissant de pression.
